# EUROPÄISCHE PATENTSCHRIFT

(11) **EP 1 293 020 B1**
(45) Veröffentlichungstag und Bekanntmachung des Hinweises auf die Patenterteilung: **31.03.2004**
(21) Anmeldenummer: 01937989.0
(22) Anmeldetag: 10.04.2001
(51) Int. Cl.: H01T 1/14, H01T 1/12

(54) **VORRICHTUNG ZUM ERFASSEN EINES FEHLERS IN DER ABLEITSTROMBAHN EINES HOCHSPANNUNGS-ÜBERSPANNUNGSABLEITERS**
DEVICE FOR DETECTING ERRORS IN THE LEAKAGE CURRENT PATH OF A HIGH VOLTAGE SURGE DIVERTER
DISPOSITIF DE DETECTION D'UN DEFAUT DANS LA LIGNE DE COURANT DE DECHARGE D'UN DECHARGEUR HAUTE-TENSION/SURTENSION

(30) Priorität: 23.06.2000 DE 10030669
(43) Veröffentlichungstag der Anmeldung: 19.03.2003
(73) Patentinhaber: SIEMENS AKTIENGESELLSCHAFT, 80333 München (DE)
(72) Erfinder: HINRICHSEN, Volker, 64285 Darmstadt (DE); STEINFELD, Kai, 10553 Berlin (DE)
(86) Internationale Anmeldenummer: PCT/DE2001/001493
(87) Internationale Veröffentlichungsnummer: WO 2001/099249

(56) Entgegenhaltungen:
- WO-A-97/10631
- US-A- 2 957 967
- PATENT ABSTRACTS OF JAPAN vol. 015, no. 405 (E-1122), 16. Oktober 1991 (1991-10-16) & JP 03 165479 A (MITSUBISHI ELECTRIC CORP), 17. Juli 1991 (1991-07-17)

## Beschreibung

Die Erfindung bezieht sich auf eine Vorrichtung zum Erfassen eines Fehlers in der Ableitstrombahn eines Hochspannungs-Überspannungsableiters mit einem Antriebskräfte durch ein expandierendes Gas erzeugenden, bei einem auftretenden Fehler auslösbaren Antrieb.

Eine derartige Vorrichtung ist beispielsweise aus der PCT-Anmeldung WO 97/10631 bekannt. Die bekannte Vorrichtung wird eingesetzt, um einen Ableitstrom eines fehlerhaften Hochspannungs-Überspannungsableiters zu unterbrechen. Der Hochspannungs-Überspannungsableiter weist Varistorelemente auf. Die Vorrichtung weist eine Ableitstrombahn, eine elektrisch parallel dazu angeordnete Elektrodenanordnung sowie einen Antrieb auf. Als Antrieb wird eine thermisch zündbare Explosivladung verwendet.

Aufgrund der konstruktiven Auslegung von der Elektrodenanordnung und der Ableitstrombahn der Vorrichtung, kommutiert ein entsprechend großer Ableitstrom sowohl bei einem regulären Ableitvorgang als auch bei einem Fehler in der Ableitstrombahn des Hochspannungs-Überspannungsableiters unter Bildung eines Lichtbogens auf die Elektrodenanordnung.

Die dabei innerhalb der Vorrichtung erzeugte thermische Energie soll den Antrieb nur bei Vorliegen eines Fehlers im Überspannungs-Hochspannungsableiter auslösen. Die Auslösung ist im wesentlichen von dem Betrag sowie der Zeitdauer des fließenden Ableitstromes abhängig. Die wesentlichen Zündkriterien, wie z.B. der Zündstrom und der Zündverzug sind kaum definiert einstellbar. Das kann zu nicht erwünschten Fehlauslösungen des Antriebes bei regulären Ableitvorgängen führen.

Der vorliegenden Erfindung liegt die Aufgabe zugrunde, eine Vorrichtung zum Erfassen eines Fehlers in der Ableitstrombahn eines Hochspannungs-Überspannungsableiters mit einem verbesserten Ansprechverhalten auszubilden, um Fehlauslösungen zu vermeiden.

Die Aufgabe wird bei einer Vorrichtung der eingangs genannten Art erfindungsgemäß dadurch gelöst, dass der Antrieb von einem elektrischen Signal gesteuert ist, das in Abhängigkeit von einem in der Ableitstrombahn fließenden Strom erzeugt ist.

Die Erzeugung des Auslösesignals in Abhängigkeit von dem in der Ableitstrombahn fließenden Strom ermöglicht eine zuverlässige Auslösung des Antriebes. Durch die abhängige Erzeugung ist eine sehr genaue Unterscheidung zwischen Ableitstrom und Fehlerstrom gegeben. Das elektrische Signal ist gut erfassbar und verarbeitbar.

Weiterhin kann es vorteilhafterweise vorgesehen sein, dass die Ableitstrombahn die Primärwicklung in einem induktiven Wandler bildet, dessen Sekundärwicklung das elektrische Signal abgibt.

Die Ableitstrombahn kann von dem Wandler gut umfasst werden, so dass eine kompakte Bauform ermöglicht wird. Besonders vorteilhaft stellt sich eine ringförmige Ausbildung des Wandlers dar. Die Nutzung der Ableitstrombahn als Primärwicklung ist eine konstruktiv einfache Lösung.

Eine weitere vorteilhafte Ausgestaltung sieht vor, dass der Wandler einen ferromagnetischem Kern aufweist.

Der ferromagnetische Kern bündelt die Feldlinien des magnetischen Feldes und verbessert das Übertragungsverhalten des Wandlers. Besonders günstig stellt sich eine ringförmige Ausbildung des ferromagnetischen Kerns dar. Der ferromagnetische Kern kann die Sekundärwicklung mechanisch tragen. Die magnetischen Kenngrößen des ferromagnetischen Kernes, wie Permeabilität und Sättigungsinduktion unterstützen eine genauere Einstellung der Auslösekriterien.

Weiterhin kann vorteilhaft vorgesehen sein, dass dem Antrieb ein von dem Signal zu durchlaufendes elektronisches Filter vorgeschaltet ist.

Durch den Einsatz eines elektronischen Filters ist es möglich, das Ansprechverhalten der Vorrichtung speziell zu gestalten. Die Unterscheidung eines Fehlerstromes von einem regulären Ableitstrom ist so mit einer sehr großen Zuverlässigkeit möglich. Ein derartiges Filter ist leicht in seiner Filter-Charakteristik auf die jeweiligen Einsatzbedingungen anpassbar.

Es kann vorgesehen sein, dass das elektronische Filter ein frequenzselektives Filter ist.

Eine vorteilhafte Größe zur Unterscheidung von Fehlerströmen und regulären Ableitströmen ist deren Frequenz. Typischerweise weisen die regulären Ableitströme eine Frequenz auf, die wesentlich größer ist als die typische Netzfrequenz von beispielsweise 50 bzw. 60 Hz. Tritt nunmehr ein Fehler im Hochspannungs-Überspannungsableiters auf, so ist dem auftretenden Fehlerstrom die Netzfrequenz von 50 bzw. 60 Hz aufgeprägt. Als besonders effektiv zur Selektion der Netzfrequenz hat sich ein mehrstufiges elektronisches Filter erwiesen. Typischerweise verwendet man für ein derartiges Filter an sich bekannte Tiefpassschaltungen.
Grundsätzlich ist ein derartiges Filter auch für Gleichspannungen einsetzbar.

Weiterhin kann vorteilhaft vorgesehen sein, dass der Antrieb eine Hochspannungs-Überspannungsableiter-Trennvorrichtung steuert.

Bei einem Einsatz der Vorrichtung in Hochspannungs-Überspannungsableiter-Trennvorrichtungen ist mit geringen Kosten eine wesentliche Verbesserung ihrer Zuverlässigkeit erzielbar.
Derartige Vorrichtungen können problemlos nachgerüstet werden.

Es kann vorteilhaft vorgesehen sein, dass der Antrieb eine Ausfallsignalisierungsvorrichtung für Hochspannungs-Überspannungsableiter steuert.

Durch die Verwendung einer derartigen Vorrichtung können Ausfallsignalisierungsvorrichtungen sehr kompakt mit einer großen Zuverlässigkeit hergestellt werden.

Im Folgenden wird die Erfindung anhand einer Zeichnung gezeigt und nachfolgend näher beschrieben.

Dabei zeigt die
- Figur 1: eine schematische Darstellung einer Vorrichtung zum Erfassen eines Fehlers in der Ableitstrombahn eines Hochspannungs-Überspannungsableiters in einem Ausführungsbeispiel als Hochspannungs-Überspannungsableiter-Trennvorrichtung, die
- Figur 2: zeigt eine schematische Darstellung einer Vorrichtung zum Erfassen eines Fehlers in der Ableitstrombahn eines Hochspannungs-Überspannungsableiters in einem Ausführungsbeispiel als Ausfallsignalisierungsvorrichtung, die
- Figur 3: zeigt eine Ausfallsignalisierungsvorrichtung mit einem auslösenden Antrieb, die
- Figur 4: zeigt eine ausgelöste Ausfallsignalisierungsvorrichtung, und die
- Figur 5: eine Schaltungsanordnung für ein frequenzselektives Filter.

Funktionsgleiche Bauteile sind in sämtlichen Figuren mit den gleichen Bezugszeichen versehen. In der Figur 1 ist eine Vorrichtung zum Erfassen eines Fehlers in der Ableitstrombahn eines Hochspannungs-Überspannungsableiters dargestellt, die als Hochspannungs-Überspannungsableiter-Trennvorrichtung ausgebildet ist. Die Vorrichtung weist einen ersten elektrisch leitenden Körper 1 sowie einen zweiten elektrischen Körper 2 auf. Der erste elektrisch leitende Körper 1 weist eine erste Gewindebohrung 3 zur Kontaktierung der Vorrichtung mit einen Hochspannungs-Überspannungsableiter auf. Weiterhin weist der zweite elektrisch leitende Körper 2 einen Gewindebolzen 4 zur Kontaktierung der Vorrichtung mit einem Erdpotential auf. Der erste und der zweite elektrisch leitende Körper 1, 2 sind elektrisch leitend miteinander verbunden. Der elektrische Gleichstromwiderstand zwischen der Gewindebohrung 3 und dem Gewindebolzen 4 ist verhältnismäßig gering, beispielsweise kleiner als 10 m Ω.Der erste und der zweite elektrisch leitende Körper 1, 2 bilden einen Teil der Ableitstrombahn des Hochspannungs-Überspannungsableiters. Der erste elektrisch leitende Körper 1 weist eine Sackbohrung 5 zur Aufnahme eines als Antrieb 6 wirkenden, elektrisch auslösbaren Gasgenerators auf. Derartige Gasgeneratoren sind beispielsweise von den im Fahrzeugbau eingesetzten aufblasbaren Luftsäcken bekannt. Der zweite elektrisch leitende Körper 2 ist so mit dem ersten elektrisch leitenden Körper 1 verbunden, dass die Sackbohrung 5 zur Aufnahme des Gasgenerators verschlossen ist. Um den ersten elektrisch leitenden Körper 1 ist ein feromagnetischer Ringkern 7 angeordnet. Dieser ferromagnetischer Ringkern 7 trägt eine Sekundärwicklung 8. Diese Sekundärwicklung 8 ist an eine Auslöseeinheit des Gasgenerators angeschlossen. Die Primärwicklung ist durch den ersten und den zweiten elektrisch leitenden Körper 1, 2 gebildet. Die Vorrichtung ist von einem Gehäuse 11 umgeben.

Die an einem Hochspannungs-Überspannungsableiter mit Varistorelementen auftretenden sehr kleinen Leckströme können über den ersten und zweiten elektrisch leitenden Körper 1, 2 zu dem Erdpotential abfließen. Bei einem Ableitvorgang des Hochspannungs-Überspannungsableiters wird der dabei auftretende Ableitstrom ebenfalls über den ersten und zweiten elektrisch leitenden Körper 1, 2 gegen das Erdpotential abgeleitet. Die magnetischen Eigenschaften des ferromagnetischen Ringkernes, wie z. B. Sättigungsinduktion, Permeabilität und Frequenzverhalten des ferromagnetischen Ringkerns 7 sind so bemessen, dass die durch den nur kurz andauernden (z. B. einige ms)Ableitstrom in der Sekundärwicklung 8 hervorgerufene Spannung nicht ausreicht, den Gasgenerator zu zünden. Bei dem Auftreten eines Fehlers, beispielsweise einem Durchschlag eines Varistorelementes, fließt durch den ersten und den zweiten elektrisch leitenden Körper 1, 2 ein länger anhaltender Fehlerstrom (z. B.>100 ms), so dass die Dauer der durch den Fehlerstrom in der Sekundärwicklung 8 hervorgerufene Spannung ausreicht, um den Gasgenerator zu zünden. Im Innern der Sackbohrung 5 des ersten elektrisch leitenden Körpers 1, welche durch den zweiten elektrisch leitenden Körper 2 abgeschlossen ist, kommt es zu einer derartigen Druckerhöhung, dass der zweite elektrisch leitende Körper 2 von dem ersten elektrisch leitenden Körper 1 abgetrennt wird. Durch eine entsprechende Ausbildung des ferromagnetischen Ringkerns 7 und der Sekundärwicklung 8 ist eine hochselektive Auslösung des Gasgenerators sichergestellt. Die selektive Auslösung wird weiterhin durch die unterschiedlichen zeitlichen Verläufe der Ableitströme und der Fehlerströme begünstigt.

In den Figuren 2, 3 und 4 ist die Ausbildung der Vorrichtung zur Erfassung eines Fehlers in der Ableitstrombahn eines Hochspannungs-Überspannungsableiters als Ausfallsignalisierungsvorrichtung dargestellt. Die Vorrichtung umfasst wiederum einen ersten elektrisch leitenden Körper 1 sowie einen zweiten elektrisch leitenden Körper 2. Der erste elektrisch leitende Körper 1 weist eine Gewindebohrung 3 zum Anschluss der Vorrichtung an einen Hochspannungs-Überspannungsableiter auf. Der zweite elektrisch leitende Körper 2 weist einen Gewindebolzen 4 zum Anschluss der Vorrichtung an ein Erdpotential auf. Der erste und der zweite elektrisch leitende Körper 1, 2 sind elektrisch leitend miteinander verbunden. Der elektrische Gleichstromwiderstand zwischen der Gewindebohrung 3 und dem Gewindebolzen 4 ist verhältnismäßig gering, beispielsweise kleiner als 10 m Ω. Der erste elektrisch leitende Körper 1 weist eine Sackbohrung 5 zur Aufnahme eines als Antrieb 6 wirkenden, elektrisch auslösbaren Gasgenerators auf. Der zweite elektrisch leitende Körper 2 weist ebenfalls eine Sackbohrung 9 auf, welche die Sackbohrung 5 des ersten elektrisch leitenden Körpers 1 weiterbildet. Zusätzlich sind Öffnungen 10a, 10b vorgesehen, welche die Sackbohrung 9 im zweiten elektrisch leitenden Körper 2 radial nach außen erweitern. Um den ersten elektrisch leitenden Körper 1 ist ein eine Sekundärwicklung 8 tragender ferromagnetischer Ringkern 7 angeordnet. Der erste und der zweite elektrisch leitende Körper 1, 2 wirken als Primärwicklung. Die Sekundärwicklung 8 ist elektrisch an eine Auslöseeinheit des Gasgenerators ausgeschlossen. Die Vorrichtung ist von einem mehrteiligen Gehäuse 11 umgeben. Innerhalb des Gehäuses 11 sind Signalfahnen 12a, 12b, 12c angeordnet. Das mehrteilige Gehäuse 11 deckt die Öffnungen 10a, 10b der Sackbohrung 9 des zweiten elektrisch leitenden Körpers 2 ab.

Die Auslösung des Gasgenerators erfolgt ebenso wie am Beispiel der Figur 1 beschrieben. Bei dem Auftreten eines Fehlers in der Ableitstrombahn eines Hochspannungs-Überspannungsableiters fließt durch den ersten und zweiten elektrisch leitenden Körper 1, 2 ein derartiger Strom, so dass in der Sekundärwicklung 8 eine Spannung von ausreichender Dauer induziert wird, die eine Zündung des Gasgenerators bewirkt. Der Gasgenerator erzeugt in dem ihn umgebenden abgeschlossenen Raum einen erhöhten Gasdruck, welcher so groß wird, dass Teile des mehrteiligen Gehäuse 11 abgestoßen werden und das Gas sich über die Öffnungen 10a, 10b entspannt. Dadurch werden die innerhalb des Gehäuses 11 angeordneten Signalbänder 12a, 12b, 12c freigegeben und entfaltet. Der fehlerhafte Hochspannungs-Überspannungsableiter ist dadurch leicht zu identifizieren. Die Ableitstrombahn des Hochspannungs-Überspannungsableiters wird nicht unterbrochen.

Die Auslösung des Antriebes 6 ist noch genauer steuerbar, indem die zeitlichen Verläufe der Ableitströme und der Fehlerströme ausgewertet werden. Dazu dient das in der Figur 5 dargestellte frequenzselektive Filter. Das frequenzselektive Filter ist in die Übertragungsstrecke des elektrischen Signales zwischen die Sekundärwicklung 8 und dem als Antrieb 6 wirkenden elektrisch auslösbaren Gasgenerator geschaltet. Das Filter weist eine erste Koppelspule 13 und eine zweite Koppelspule 14 auf, die zueinander elektrisch in Reihe geschaltet sind. Parallel zu dem Gasgenerator ist ein Kondensator 15 geschaltet. Als Schutzbeschaltung sind mehrere Parallelstrompfade mit Schutzelementen vorgesehen. Als Schutzelemente sind eine Schutzfunkenstrecke 16, eine Schutzbeschaltung mittels Zenerdioden 17 sowie eine Anordnung von antiparallel geschalteten Schutzdioden 18 vorgesehen. Das frequenzselektive Filter ist als Tiefpass ausgeführt, so dass ein Signal mit niedriger Frequenz zum Gasgenerator hindurch geleitet wird und dort eine Zündung desselben bewirkt. Durch das Filter wird eine Zündung des Gasgenerators bei dem Auftreten eines hochfrequenten Signales verhindert.

## Patentansprüche

1. Vorrichtung zum Erfassen eines Fehlers in der Ableitstrombahn eines Hochspannungs-Überspannungsableiters mit einem Antriebskräfte durch ein expandierendes Gas erzeugenden, bei einem auftretenden Fehler auslösbaren Antrieb (6),
**dadurch gekennzeichnet,**
**dass** der Antrieb (6) von einem elektrischen Signal gesteuert ist, das in Abhängigkeit von einem in der Ableitstrombahn fließenden Strom erzeugt ist.

2. Vorrichtung nach Anspruch 1,
**dadurch gekennzeichnet,**
**dass** die Ableitstrombahn die Primärwicklung in einem induktiven Wandler bildet, dessen Sekundärwicklung (8) das elektrische Signal abgibt.

3. Vorrichtung nach Anspruch 2,
**dadurch gekennzeichnet,**
**dass** der Wandler einen feromagnetischen Kern (7) aufweist.

4. Vorrichtung nach einem der Ansprüche 1 bis 3,
**dadurch gekennzeichnet,**
**dass** dem Antrieb (6) ein von dem Signal zu durchlaufendes elektronisches Filter vorgeschaltet ist.

5. Vorrichtung nach Anspruch 4,
**dadurch gekennzeichnet,**
**dass** das elektronische Filter ein frequenzselektives Filter ist.

6. Vorrichtung nach einem der Ansprüche 1 bis 5,
**dadurch gekennzeichnet,**
**dass** der Antrieb (6) eine Hochspannungs-Überspannungsableiter-Trennvorrichtung steuert.

7. Vorrichtung nach einem der Ansprüche 1 bis 5,
**dadurch gekennzeichnet,**
**dass** der Antrieb (6) eine Ausfallsignalisierungsvorrichtung für Hochspannungs-Überspannungsableiter steuert.

## Claims

1. Apparatus for detection of a fault in the dissipation current path of a high-voltage surge arrester, having a drive (6) which produces drive forces by means of an expanding gas and can be initiated when a fault occurs,
**characterized**
**in that** the drive (6) is controlled by an electrical signal which is produced as a function of a current flowing in the dissipation current path.

2. Apparatus according to Claim 1,
**characterized**
**in that** the dissipation current path forms the primary winding of an inductive transformer, whose secondary winding (8) emits the electrical signal.

3. Apparatus according to Claim 2,
**characterized**
**in that** the transformer has a ferromagnetic core (7).

4. Apparatus according to one of Claims 1 to 3,
**characterized**
**in that** the drive (6) is preceded by an electronic filter through which the signal has to pass.

5. Apparatus according to Claim 4,
**characterized**
**in that** the electronic filter is a frequency-selective filter.

6. Apparatus according to one of Claims 1 to 5,
**characterized in that** the drive (6) controls a high-voltage surge arrester isolating apparatus.

7. Apparatus according to Claims 1 to 5,
**characterized**
**in that** the drive (6) controls a failure signalling apparatus for high-voltage surge arresters.

## Revendications

1. Dispositif de détection d'un défaut dans la ligne de courant de décharge d'un déchargeur haute-tension / surtension avec un entraînement (6) produisant des forces d'entraînement via un gaz expansif et pouvant être déclenché lors de l'apparition d'un défaut,
**caractérisé par le fait que** l'entraînement (6) est commandé par un signal électrique qui est produit en fonction d'un courant passant dans la ligne de courant de décharge.

2. Dispositif selon la revendication 1,
**caractérisé par le fait que** la ligne de courant de décharge forme l'enroulement primaire dans un transformateur inductif dont l'enroulement secondaire (8) fournit le signal électrique.

3. Dispositif selon la revendication 2,
**caractérisé par le fait que** le transformateur comporte un noyau ferromagnétique (7).

4. Dispositif selon l'une des revendications 1 à 3,
**caractérisé par le fait qu'**un filtre électronique qui doit être traversé par le signal est branché du côté amont de l'entraînement (6).

5. Dispositif selon la revendication 4,
**caractérisé par le fait que** le filtre électronique est un filtre sélectif en fréquence.

6. Dispositif selon l'une des revendications 1 à 5,
**caractérisé par le fait que** l'entraînement (6) commande un sectionneur à déchargeur haute-tension / surtension.

7. Dispositif selon l'une des revendications 1 à 5, **caractérisé par le fait que** l'entraînement (6) commande un dispositif de signalisation de panne pour déchargeur haute-tension / surtension.
